# EUROPÄISCHE PATENTSCHRIFT

(11) **EP 0 110 138 B1**
(45) Veröffentlichungstag und Bekanntmachung des Hinweises auf die Patenterteilung: **18.01.1989**
(21) Anmeldenummer: 83110721.4
(22) Anmeldetag: 26.10.1983
(51) Int. Cl.: B41L 29/16

(54) **Folienwechsler für Offset-Druckmaschinen**
Device for exchanging printing formes in an offset printing press
Dispositif pour échanger le cliché dans une machine à imprimer offset

(30) Priorität: 26.10.1982 DE 3239580
(43) Veröffentlichungstag der Anmeldung: 13.06.1984
(73) Patentinhaber: Neue Rotaprint GmbH, 1000 Berlin 65 (DE)
(72) Erfinder: Jähme, Hans Joachim, D-6200 Wiesbaden (DE); Bracke, Harry, D-6200 Wiesbaden-Dambach (DE)
(74) Vertreter: Weiland, Elisabeth

(56) Entgegenhaltungen:
- FR-A- 540 479
- FR-A- 2 354 949
- US-A- 4 178 848

## Beschreibung

Die vorliegende Erfindung betrifft einen Folienwechsler für Offset-Druckmaschinen nach dem Oberbegriff des Hauptanspruchs.

Derartige Folienwechsler können mit verschiedenen Vereinzelungsvorrichtungen arbeiten. Nach einer Ausführung ist eine Reibwalze vorgesehen, die an der obersten Folie des Folienstapels angreift und zum geeigneten Zeitpunkt in Drehung versetzt wird, so dass die oberste Folie vom Folienstapel heruntergeschoben und in eine aus Walzen und Führungen oder Leitblechen bestehende Führungseinrichtung gegeben wird, die sie zum Formzylinder führt. Dort wird sie während des Druckens durch bekannte Mittel, beispielsweise durch geeignete Greifer, festgehalten. Sobald ein Folienwechsel vorgenommen werden soll, öffnen sich die Greifer aufgrund geeigneter Steuerungen und die Folie wird vom Formzylinder in eine Ablage für benutzte Folien abgefördert. Ein Nachteil dieser Ausführung ist indessen, dass die Vereinzelung nicht immer zufriedenstellend erfolgt und dass es zu sichtbaren Spuren auf einem fertigen Druckerzeugnis kommen kann, da die Reibwalze an der die grafische Information tragenden Oberfläche der Folie angreift.

Nach der US-Patentschrift 4 178 848 ist eine Saugvorrichtung vorgesehen, die nahe der Vorderkante der jeweils untersten Folie eines Folienstapels angreift und in diese durch einen Förderwalzenspalt zu einer Fördereinrichtung führt. Diese Ausführung weist aufgrund ihrer gestreckten Anordnung einen verhältnismässig hohen Raumbedarf auf, und zwar insbesondere dann, wenn die Folie noch durch einen dahinter angeordneten Etsch- oder Fixierbehälter geführt wird, wie es bei vorbekannten Fabrikaten der Fall ist. Nachteilig ist zudem, dass der erforderliche Unterdruck durch eine separate Pumpe erzeugt werden muss.

Zur Vereinzelung von Papierbögen von einem Stapel sind Konstruktionen beschrieben worden, die mit an der Stapelunterseite angreifenden Saugwalzen arbeiten (französische Patentschriften 540479 und 2354949). Diese Ausführungen sind für die Druckfolienvereinzelung nicht geeignet, insbesondere weil beim Ansaugen des unteren Blatts Versatz auftreten kann. Beim Druckfolieneinzug ist es aber erforderlich, dass die Folie eine genau definierte Lage einnimmt, da ungenau eingelegte Folien zu Fehlern im Druckbild führen. Auch bei den genannten Lösungen wird der erforderliche Unterdruck im übrigen durch eine separate Pumpe erzeugt.

Es wird daher als die der vorliegenden Erfindung zugrundeliegende Aufgabe angesehen, vorbekannte Einrichtungen derart weiterzubilden, dass eine schonende und zuverlässige Folienvereinzelung bei kompakter Bauweise und möglichst wenigen Einzelteilen des Folienwechslers erreicht wird.

Diese Aufgabe wird erfindungsgemäss durch die Lehren des Hauptanspruchs gelöst. Anders als bei der F-PS 2 354 949 rollt die Saugwalze nicht auf dem Zylinder ab, mit dem sie einen Förderwalzenspalt bildet. Vielmehr erreicht die Druckfolie den Förderwalzenspalt erst dann, wenn sich die Saugwalze in ihrer hinteren Totpunktlage befindet, nimmt also zu diesem Zeitpunkt eine genau definierte Lage ein. Überdies besteht die Möglichkeit, die Folie in diese Stellung bereits dann zu fördern, solange mit der vorangehenden Druckfolie noch gedruckt wird. Erst wenn die Druckmaschinensteuerung die Transportwalze aktiviert, wird die Folie weitergefördert. Es können ferner geeignete Kontrollvorrichtungen vorgesehen werden, die feststellen, ob eine Druckfolie während der beschriebenen Wartestellung ordnungsgemäss im Förderwalzenspalt anliegt.

Durch die Anordnung des Etsch- und Fixierbehälters direkt unterhalb der Vereinzelungsvorrichtung wird eine besonders raumsparende Anordnung erreicht, die eine kompakte Bauweise der Druckmaschine ermöglicht.

Aufgrund der Verwendung einer Saugwalze ist eine zuverlässige und schonende Vereinzelung gewährleistet, weil die Saugwalze an der nicht druckenden Fläche der Folie angreift. Der für die Saugwalze benötigte Unterdruck wird in besonders einfacher Weise dadurch erzeugt, dass die Hin- und Herbewegung der Saugwalze dazu ausgenutzt wird, einen Kolben in einem feststehenden Pumpenzylinder hin- und herzubewegen und so den Saughub des Kolbens zur Erzeugung des Unterdrucks heranzuziehen.

Dabei wird die hin- und hergehende und gleichzeitig drehende Bewegung der Saugwalze zum Abschälen oder Abwickeln des vorderen Abschnitts der untersten Folie durch eine Gradführung eines Kurbeltriebs erzeugt, wobei an einem Ende der Saugwalzenachse ein Zahnrad vorgesehen ist, welches mit einer am Maschinengestell fest angeordneten Zahnstange kämmt. Indem der Teilkreisdurchmesser des Zahnrads gleich dem Saugwalzendurchmesser ist und die Linearverschiebung der Saugwalze mindestens ihrer halben Abwicklung entspricht, wird die unterste Folie des Stapels zunächst ohne Einwirkung irgendeiner Zugspannung allein auf Biegung beansprucht, da die Saugwalze nach dem Ansaugen der untersten Folie gerade in dem Masse an der Unterseite der Folie entlang bewegt wird, wie sich die Folie um die sich drehende Saugwalze wickelt.

Durch die besondere Ausbildung der Saugwalze in mehrere, in axialer Richtung voneinander beabstandete Saugabschnitte mit dazwischen angeordneten, bezüglich der Saugabschnitte frei bewegbaren Rollen oder Kugellagern mit im wesentlichen dem gleichen (oder leicht vergrössertem) Durchmesser wie die Saugwalze gelingt es, die abgeschälte unterste Folie zwischen einer zur Saugwalze achsparallelen Förderwalze und den genannten Rollen oder Kugellagern einzuführen; erst danach wird durch einen zwangsweisen Antrieb der genannten Förderwalze die Folie auf Zug beansprucht, d.h. wenn der eigentliche Vereinzelungsvorgang längst abgeschlossen ist.

Der Unterdruck im Pumpenzylinder und damit auch in der Saugwalze kann zum richtigen Zeitpunkt dadurch abgebaut werden, dass der Kolben in der Nähe seines unteren Totpunktes am Ende des Saughubs eine oder mehrere Bohrungen in der Zylinderwand frei legt, die den Zylinder zur Atmosphäre hin belüften.

Eine Ausführungsform der vorliegenden Erfindung wird im nachfolgenden unter Bezugnahme auf die beigefügten Figuren beschrieben.
Figur 1 zeigt in schematischer Darstellung eine Seitenansicht des Folienwechslers mit dem Formzylinder einer Offset-Druckmaschine. Dabei ist nur die prinzipielle Anordnung der Einzelteile dargestellt, d.h. ohne konstruktive Details, um so die Übersichtlichkeit zu wahren.
Figur 2 ist eine Teilansicht der Figur 1 von rechts, wiederum im wesentlichen in prinzipieller Darstellung.

Wie in Figur 1 gezeigt, ist der Folienwechsler schräg oberhalb des Formzylinders einer üblichen Offset-Druckmaschine angeordnet, auf deren Aufbau im Rahmen dieser Beschreibung nicht näher eingegangen wird, da er hinlänglich bekannt ist.

Die Anordnung des Folienstapeltisches ist durch den Folienstapel 2 angedeutet. Der Tisch weist an seiner Unterseite im Bereich der vorderen Stapelkante eine ausreichend dimensionierte Öffnung auf, so dass die Saugwalze 4 an die Folien im Folienstapel 2 heranreichen kann, wenn sie sich dort unter dem Einfluss des Kurbeltriebes 6 hin- und herbewegt und gleichzeitig dreht. Die vordere Totpunktlage der Saugwalze ist gestrichelt eingezeichnet, während die voll durchgezeichnete hintere Position der Saugwalze mit dem Kurbeltrieb in der entsprechenden Stellung kurz vor dem hinteren Totpunkt liegt. Die Saugwalze 4 bzw. ihrer Achse ist in der Geradführung 8 des Kurbeltriebes 6 drehbar gelagert, wobei das äussere Ende der Saugwalzenachse mit einem Zahnrad 10 verbunden ist, dessen Teilkreisdurchmesser gerade dem Durchmesser der Saugwalze entspricht und das mit einer am Maschinengestell 14 befestigten Zahnstange 12 kämmt. Durch diese Lagerung der Saugwalze 4 im Zusammenhang mit der Dimensionierung des Zahnrades 10 wird erreicht, dass die Saugwalze 4 bei ihrer Hin- und Herbewegung an der Unterseite des Folienstapels auf dieser zwangsweise abrollt bzw. abzurollen scheint.

Die Saugwalze ist in einzelne, auf ihre Länge verteilte Saugwalzenabschnitte 5 aufgeteilt, von denen einer in Figur 2 gezeigt ist. Jeder zylinderförmige Saugwalzenabschnitt weist einen am Umfang angeordneten Saugnapf auf, der in der vorderen Totpunktslage der Saugwalze (in Fig. 1 gestrichelt gezeichnet) senkrecht nach oben weist, um an der Folie anzugreifen, und der in der in Fig. 1 voll durchgezeichneten Stellung senkrecht nach unten verdreht ist. Dies ist die kurz vor Erreichen des hinteren Totpunkts der Saugwalze 4 eingenommene Stellung, d.h. im hinteren Totpunkt ist die Saugwalze um etwas mehr als 180° verdreht, um die Folie einerseits mit Sicherheit in den Förderwalzenspalt zwischen den Rollen 16 und der Saugwalze 4 einzuführen und andererseits die Folie beim Abfördern der Folie nicht an den Saugnäpfen entlangreiben zu lassen.

Auf der Achse der Saugwalze 4 sind im übrigen, jeweils neben den Saugwalzenabschnitten 5 gegenüber der Achse frei drehbare Rollen oder Kugellager 16 mit einem Durchmesser angeordnet, der im wesentlichen dem Durchmesser der Saugwalzenabschnitte entspricht oder geringfügig grösser ist. Auf den Zweck dieser Kugellager oder Rollen 16 wird weiter unten näher eingegangen werden.

Der für den Vereinzelungsvorgang notwendige Unterdruck für die Saugwalze wird in besonders vorteilhafter Weise dadurch erzeugt, dass die ohnehin vorhandene Hin- und Herbewegung der Geradführung 8 ausgenutzt wird. Zu diesem Zweck ist die hohl ausgebildete Achse der Saugwalze über die Geradführung, welche als Lagerung der Saugwalzenachse dient, mit einer hohlen Kolbenstange 20 verbunden, die einen Kolben 18 in einem Pumpenzylinder 19 hin- und herbewegt, der auf die Geradführung axial ausgerichtet ist.

Die Saugnäpfe an den Saugwalzenabschnitten 5 kommen in der Nähe der vorderen Totpunktslage der Geradführung 8 (entspricht dem oberen Totpunkt des Zylinderkolbens) oder vorzugsweise kurz danach in Anlage mit der untersten Folie, d. h. kurz nach Beginn des Saughubes des Pumpenkolbens. Da die Saugnäpfe von der untersten Folie verschlossen werden, entsteht infolge des Saughubes des Pumpenkolbens 18 der benötigte Unterdruck, der die unterste Folie an den Saugnäpfen der Saugwalzenabschnitte 5 festhält, so dass die Folie sich während des zwangsweisen Abrollens der Saugwalze an der Unterseite der Folienkassette auf die Saugwalze wickelt, d.h. vom Folienstapel nach unten abgeschält wird. Kurz vor oder bei Erreichen des Endes des Saughubes legt der Pumpenkolben 18 eine oder mehrere in der Zylinderwandung vorgesehene Belüftungsbohrungen 21 frei, die in die Atmosphäre münden und den Unterdruck im Pumpenzylinder und somit auch in der Saugwalze 4 zusammenbrechen lassen, da diese Teile über die Geradführung 8 und die hohle Kolbenstange 20 druckdicht miteinander verbunden sind. Durch diesen Druckabbau kann sich die auf die Saugwalze 4 aufgewickelte Folie am hinteren Totpunkt von den Saugnäpfen lösen.

Eine Förderwalze 22 ist achsparallel zu und senkrecht unterhalb der Saugwalze 4 in ihrer hinteren Totpunktlage angeordnet, und zwar derart, dass die auf der Saugwalzenachse vorgesehenen Kugellager bzw. die frei drehbaren Rollen 16 einen Förderwalzenspalt für die von der Stapelunterseite abgeschälte Folie bilden. Aufgrund der Drehung und gleichzeitigen Linearverschiebung der Saugwalze 4 wird die Vorderkante der untersten Folie des Stapels in diesen Förderwalzenspalt eingeführt. Da der Unterdruck in der Saugwalze wie zuvor erläutert bei Erreichen der hinteren Totpunktlage (unterer Totpunkt des Kolbens) abgebaut wird, halten die Saugnäpfe an den Saugwalzenabschnitten 5 die abgeschälte Folie in dieser Stellung nicht mehr fest, so dass ein Antrieb der Förderwalze 22 im Uhrzeigersinn (in Fig. 1) im Zusammenwirken mit den Rollen oder Kugellagern 16 auf der Saugwalzenachse bei nicht verschobener Saugwalze 4 oder Geradführung 8 die unterste Folie vollständig unter dem Folienstapel 2 herauszieht.

Die zwischen den Rollen 16 und der Förderwalze 22 hindurchgeförderte Folie wird dann von einer im Schnitt im wesentlichen halbkreisförmig ausgebildeten Leitschienenanordnung 24, die zur Ausbildung eines entsprechend geformten Schlitzes auf beiden Seiten des Transportweges vorgesehen sein kann, nach unten in den Fixierbehälter 26 geführt, in dem sich eine geeignete Fixierflüssigkeit befindet. Die genannte halbkreisförmige Leitanordnung 24 weist an ihrem Ende eine gerade Verlängerung 25 auf, welche die durch das Fixierbad geschobene Folie wieder aus diesem herausführt und in Richtung auf ein Förderwalzenpaar 27, 28 leitet, das an dem zum Formzylinder 3 gewandten Ende des Fixierbehälters 26 vorgesehen ist. Die Förderwalze 27 ist über einen Riementrieb oder dergleichen mit der vorgenannten Förderwalze 22 gekoppelt, wobei der Antrieb der beiden Förderwalzen synchron zum Druckmaschinenantrieb erfolgt, und zwar beispielsweise über eine elektromagnetisch betätigbare Kupplung, die von der Maschinensteuerung impulsgesteuert in Betrieb gesetzt wird, wenn eine neue Folie auf den Formzylinder 3 aufgebracht werden soll.

Das Förderwalzenpaar 27, 28 schiebt die aus dem Fixierbehälter kommende Druckfolie in Richtung auf den Formzylinder 3 unter nicht näher dargestellte übliche Greifer oder dergleichen, die die Druckfolie auf den Formzylinder festhalten, so dass die Druckfolie auf den Formzylinder aufgrund einer entsprechenden Drehung desselben selbsttätig aufgespannt wird. Der dann folgende eigentliche Druckvorgang der Offset-Druckmaschine mit der aufgespannten Druckfolie wird im Rahmen der vorliegenden Beschreibung nicht näher ausgeführt, da er hinlänglich bekannt ist und zur Erläuterung dieser Erfindung nicht notwendig ist. Nach Abschluss des Druckens mit dieser Folie werden die genannten Greifer geöffnet und die benutzte Folie wird vom Formzylinder selbsttätig abgenommen und etwa mit Hilfe des Förderwalzenpaares 30, 31 in die Ablage 32 für benutzte Folien ausgegeben.

Anschliessend tritt von der Druckmaschinen-Steuerung aktiviert wieder die Vereinzelungsvorrichtung in Tätigkeit und schält in der beschriebenen Weise den vorderen Abschnitt der untersten Folie des Stapels ab und bringt ihn zwischen die Rollen 16 und die Förderwalze 22 ein, so dass die Folie vollständig von dem Stapeltisch abgezogen und durch das Fixierbad geführt werden kann, um danach wieder in die Greifer am Formzylinder geschoben zu werden, der mit einer entsprechenden Drehzahl rotiert, um die Folie auf den Formzylinder zu spannen.

## Patentansprüche

1. Folienwechsler für Offsetdruckmaschinen, mit einem Folienstapeltisch (2), einer Folienvereinzelungsvorrichtung zur Entnahme der Folien von dem Stapeltisch und mit einer Folientransport- und Führungseinrichtung, die die auf den Formzylinder (3) der Offset-Druckmaschine aufzubringende neue Folie von der Vereinzelungsvorrichtung ausgehend durch einen Etsch- oder Fixierbehälter (26) und zu dem Formzylinder leitet und die benutzte Folie vom Formzylinder in eine Ablage (32) führt, wobei die Vereinzelungsvorrichtung aus einer an der teilweise offenen Unterseite des Folienstapeltisches (2) angeordneten, an der Stapelunterseite angreifenden, drehbaren Saugwalze (4) besteht, deren Achse parallel zur Vorderkante des Folienstapels verläuft, dadurch gekennzeichnet, dass die Saugwalze parallel zur Stapelunterseite linear verschieblich ist und in der hinteren Totpunktlage mit einer Transportwalze (22) eine Förderwalzenspalt bildet, durch den die Folie in den unmittelbar unter dem Folienstapel und der Vereinzelungsvorrichtung angordneten Etsch- oder Fixierbehälter geführt wird.

2. Folienwechsler nach Anspruch 1, dadurch gekennzeichnet, dass die Achse der Saugwalze (4) in einer Geradführung (8) eines Kurbeltriebes (6) gelagert ist, wobei die Drehbewegung der Saugwalze (4) von einer am Maschinengestell (14) fest angeordneten Zahnstange (12) abgeleitet ist, die mit einem mit der Saugwalzenachse verbundenen Zahnrad (10) kämmt.

3. Folienwechsler nach Anspruch 2, dadurch gekennzeichnet, dass der Saugwalzendurchmesser dem Teilkreisdurchmesser des Zahnrades (10) und die Linearverschiebung der Saugwalze (4) mindestens ihrer halben Abwicklung entspricht.

4. Folienwechsler nach einem der Ansprüche 1 bis 3, dadurch gekennzeichnet, dass die Saugwalze (4) in axialer Richtung in mehrere Saugwalzenabschnitte (5) mit dazwischen angeordneten, bezüglich der Saugwalzenabschnitte frei drehbaren Rollen (16) im wesentlichen gleichen Durchmessers unterteilt ist, die im Bereich des hinteren Endpunktes der Linearverschiebung mit einer achsparallelen Förderwalze (22) einen Förderwalzenspalt für die von der Stapelunterseite teilweise abgeschälte unterste Folie bilden.

5. Folienwechsler nach Anspruch 4, gekennzeichnet durch eine im Schnitt halbkreisförmig gestaltete Leitschienenanordnung (24), die vom Förderwalzenspalt ausgehend in den Fixierbehälter (26) und von dort zu einem am Rande desselben, neben dem Formzylinder (3) angeordneten Förderwalzenpaar (27, 28) führt.

6. Folienwechsler nach einem der voranstehenden Ansprüche, dadurch gekennzeichnet, dass das Innere der hin- und herverschieblichen Saugwalze (4) über eine hohle Kolbenstange (20) druckdicht mit dem Innenraum eines feststehenden Pumpenzylinders (19) verbunden ist, in dem ein mit der Kolbenstange (20) verbundener Pumpenkolben (18) zur Erzeugung des Saugunterdrukkes für die Saugwalze (4) verschieblich ist.

7. Folienwechsler nach Anspruch 6, dadurch gekennzeichnet, dass der Pumpenzylinder (19) nahe der unteren Totpunktslage des Pumpenkolbens (18) (entsprechend der hinteren Totpunktslage der Geradführung 8) durch eine entsprechend positionierte Belüftungsbohrung (21) von der Atmosphäre her belüftbar ist.

## Claims

1. Device for exchanging printing formes in an offset printing press, including a pile table (2), decollating means for removing the formes from the pile table as well as forme transport and guide means by which the new forme to be mounted to the forme cylinder (3) of the offset printing machine is guided from the decollating means through an etchant or fixative container (26) and towards the forme cylinder and by which the used forme is transported from the forme cylinder into a magazine (32), the decollating means comprising a rotatory suction roll (4) which is arranged at the partly open underside of the pile table (2), which engages the bottom side of the pile and whose axis is parallel to the front edge of the forme pile, wherein the suction roll is adapted to undergo linear shifting parallel to the bottom side of the pile and to form, in the rear dead center position and in conjunction with a conveyor roll (22), a conveyor roll nip through which the forme is passed into the etchant or fixative container arranged immediately below the forme pile and the decollating means.

2. Forme exchanging device according to claim 1, wherein the shaft of the suction roll (4) is supported in a slide bar (8) of a crank mechanism (6), the rotation of the suction roll (4) being derived from a rack that is stationary on the machine frame (14) and that engages a gear wheel (10) attached to the suction roll shaft.

3. Forme exchanging device according to claim 2, wherein the diameter of the suction roll corresponds to the reference diameter of the gear wheel (10) and wherein the linear displacement of the suction roll (4) corresponds to at least half its laid-out periphery.

4. Forme exchanging device according to any one of claims 1 to 3, wherein in an axial direction, the suction roll (4) is divided into a plurality of suction roll portions (5) having rollers (16) therebetween which are freely rotatable relative to the suction roll portions, which are of substantially identical diameters and which form, along with a conveyor roll (22) that is parallel to said axis, a conveyor roll nip in the region of the rear end point of the linear displacement for receiving the lowermost forme which is partly peeled off the bottom side of the pile.

5. Forme exchanging device according to claim 4, wherein there is a guide rail structure (24) of semi-circular cross section leading from the conveyor roll nip into the fixative container (26) and from there to a pair of conveyor rolls (27, 28) arranged at the container edge adjacent the forme cylinder (3).

6. Forme exchanging device according to any one of the preceding claims, wherein the interior of the suction roll (4) that is adapted to reciprocate is connected, in a pressure sealed manner, via a hollow piston rod (20) to the interior of a stationary pump cylinder (19) inside which a pump piston (18) connected to the piston rod (20) is shiftable in order to generate the aspirating vacuum for the suction roll (4).

7. Forme exchanging device according to claim 6, wherein the pump cylinder (19) is, by a suitably disposed breather bore (21), adapted to be flow- connected to atmosphere in a position near the lower dead center of the pump piston (18) (corresponding to the rear dead center position of the slide bar 8).

## Revendications

1. Dispositif pour échanger le cliché dans une machine à imprimer offset, comprenant une table port-clichés (2), un dispositif pour séparer les clichés, destiné à prélever les clichés de la table porte-clichés, et un équipement pour transporter et guider les clichés, lequel porte le nouveau cliché, qui doit être appliqué au cylindre porte-clichés (3) de la machine à imprimer offset et provenant du dispositif de séparation, par un réservoir de l'agent de gravure ou de fixage (16) vers un cylindre porte-clichés, et conduit le cliché utilisé du cylindre porte-clichés à un dépôt (32); le dispositif de séparation étant constitué d'un rouleau aspirant (4), disposé au dessous, en partie ouvert, de la table porte-clichés (2) et s'attaquant au bas du tas des clichés, dont l'axe est parallèle à l'arête avant du tas des clichés, caractérisé en ce que le rouleau aspirant peut se déplacer de façon linéaire et parallèle au bas du tas et qu'il forme, dans la position au point mort arrière, une fente avec un rouleau transporteur (22), par laquelle le cliché est introduit dans le réservoir de l'agent de gravure ou de fixage, disposé directement au-dessous du tas des clichés et du dispositif de séparation.

2. Dispositif pour échanger le cliché selon la revendication 1, caractérisé en ce que l'axe du rouleau aspirant (4) est logé dans un guidage rectiligne (8) d'une transmission à bielle (6), le mouvement rotatif du rouleau aspirant (4) étant dérivé d'une crémaillère (12), fixée rigidement au bâti de la machine (14) et qui s'engrène avec une roue dentée (10) reliée à l'axe du rouleau aspirant.

3. Dispositif pour échanger le cliché selon la revendication 2, caractérisé en ce que le diamètre du rouleau aspirant correspond au diamètre primitif de référence de la roue dentée (10) et que le déplacement linéaire du rouleau aspirant (4) correspond au moins à la moitié de son développement.

4. Dispositif pour échanger le cliché selon une des revendications 1 à 3, caractérisé en ce que le rouleau aspirant (4) est divisé, dans le sens axial, en plusieurs segments (5) avec interposition de galets (16) à rotation mobile par rapport aux segments du rouleau aspirant et ayant un diamètre essentiellement égal, lesquels, dans la zone du point final du déplacement linéaire, forment, avec un rouleau transporteur (22) parallèle à l'axe, une fente pour l'introduction du cliché inférieur partiellement pelé du bas du tas.

5. Dispositif pour échanger le cliché selon la revendication 4, caractérisé par une configuration de glissières de guidage (24) disposée en coupe de façon semi-circulaire, laquelle, partant de la fente des rouleaux transporteurs, conduit au réservoir à fixateur (26), et de la à une paire de rouleaux transporteurs (27, 28), disposée au bord de ce dernier, à côté du cylindre porte-clichés (3).

6. Dispositif pour échanger le cliché selon une des revendications précédentes, caractérisé en ce que l'intérieur du rouleau aspirant (4), se déplaçant d'un mouvement alternatif, est relié par une tige de piston creuse (20) de façon étanche à l'intérieur d'un cylindre de pompe fixe (19), dans lequel un piston de pompe (18), relié à la tige de piston (20), peut se déplacer pour réaliser la dépression d'aspiration pour le rouleau aspirant (4).

7. Dispositif pour échanger le cliché selon la revendication 6, caractérisé en ce que le cylindre de pompe (19) peut être aérer, à proximité de la position au point mort inférieur du piston de pompe (18) (correspondant) à la position au point mort arrière du guidage rectiligne 8), par une forure d'aération (21) positionnée de façon correspondante et débouchant dans l'atmosphère.
